# EUROPÄISCHE PATENTSCHRIFT

(11) **EP 0 560 836 B1**
(45) Veröffentlichungstag und Bekanntmachung des Hinweises auf die Patenterteilung: **31.08.1994**
(21) Anmeldenummer: 92900189.9
(22) Anmeldetag: 06.12.1991
(51) Int. Cl.: B65H 3/44

(54) **EINRICHTUNG ZUM ZUFÜHREN VON BLATTMATERIAL ZU EINEM WEITERFÜHRENDEN BLATTTRANSPORTSYSTEM EINES GERÄTES**
ARRANGEMENT FOR SUPPLYING SHEET MATERIAL TO A FURTHER SHEET TRANSPORT SYSTEM OF A MACHINE
DISPOSITIF POUR L'ALIMENTATION EN FEUILLES D'UN SYSTEME DE TRANSPORT ULTERIEUR DE FEUILLES D'UN APPAREIL

(30) Priorität: 07.12.1990 DE 4039146
(43) Veröffentlichungstag der Anmeldung: 22.09.1993
(73) Patentinhaber: Siemens Nixdorf Informationssysteme Aktiengesellschaft, 33102 Paderborn (DE)
(72) Erfinder: FREITAG, Paul, D-4939 Steinheim (DE)
(74) Vertreter: Fuchs, Franz-Josef, Dr.-Ing.
(86) Internationale Anmeldenummer: EP9102344
(87) Internationale Veröffentlichungsnummer: WO9210418

(56) Entgegenhaltungen:
- DE-A- 3 512 068
- GB-A- 2 022 059

## Beschreibung

Die Erfindung betrifft eine Einrichtung der im Oberbegriff des Anspruches 1 genannten Art.

Als Geräte kommen Drucker in Betracht, die beispielsweise unterschiedliche Papierarten bedrucken sollen, oder auch Geldausgabeautomaten, die unterschiedliche Geldscheine ausgeben sollen.

Durch die DE 39 07 146 A1 ist bereits eine Einrichtung der im Oberbegriff des Anspruches 1 genannten Art für einen Drucker mit mehreren Papierschächten bekannt. Jedem Papierschacht ist ein Friktionsrollensatz Zugeordnet, welcher bei Bedarf eingekuppelt wird, so daß er ein Blatt durch den Zugeordneten Zuführkanal in das weiterführende Blatttransportsystem fördert. Das weiterführende Blatttransportsystem umfaßt mehrere Reibrollenpaare, die mit einem Transportmotor ständig gekuppelt sind. Da die den einzelnen Papierschächten zugeordneten Friktionsrollensätze nur jeweils einzeln und zweitweise betätigt werden dürfen, können sie nicht mit dem Antriebsmotor ständig drehverbunden sein. Sie haben deshalb eigene jeweils mit einem eigenen Antrieb verbundene Schaltkupplungen, die durch eine Steuerung zeitweise aktiviert werden. Dadurch wird bei einem Gerät mit mehreren Vorratsstationen die Anzahl der erforderlichen Antriebe erhöht, so daß sich ein komplizierter Aufbau, große Bauabmessungen sowie hohe Kosten für das Gerät ergeben.

Es ist die Aufgabe der vorliegenden Erfindung, eine Einrichtung der im Oberbegriff des Anspruches 1 genannten Art zu schaffen, die mit einer gegenüber der bekannten Lösung geringeren, von der Anzahl der vorgesehenen Vorratsstationen unabhängigen Anzahl von Antrieben auskommt, so daß sich insgesamt kleinere Bauabmessungen und geringere Baukosten ergeben.

Diese Aufgabe ist erfindungsgemäß durch die im Anspruch 1 beschriebenen Merkmale gelöst.

Die Friktionsrollensätze der einzelnen Vorratsstationen können über mechanische Schaltkupplungen jeweils wahlweise an einen gemeinsamen Antriebsmotor angekuppelt werden. Das kann beispielsweise auch der Antriebsmotor für das weiterführende Blatttransportsystem sein, da beim Zuführen von Blattmaterial aus einer der Vorratsstationen stets auch das weiterführende Blatttransportsystem aktiviert sein muß. Die Schaltkupplungen können durch zugeordnete Kupplungbetätigungselemente wahlweise geschaltet werden. Um die Kupplungsbetätigungselemente möglichst einfach zu gestalten und im Sinne der genannten Aufgabe möglichst geringere Bauabmessungen und Baukosten erzielen, ist nach einem Merkmal der Erfindung vorgesehen, daß die Kupplungsbetätigungselemente aller Friktionsrollensätze mit einem einzigen, allen Betätigungselementen gemeinsamen Steuerkurvenelement zusammenwirken, welches mit einem Stellmotor verbunden ist. Auf diese Weise kann man unabhänggig von der Anzahl der Vorratsstationen mit einem einzigen Antriebsmotor für den Antrieb und einem Stellmotor zum Kuppeln aller Friktionsrollensätze auskommen.

In weiterer Ausgestaltung der Erfindung ist vorgesehen, daß die Friktionsrollensätze in an sich bekannter Weise jeweils zwischen einer an Gegenlagern anliegenden Andruckstellung und einer Abhebestellung über ein zugeordnetes Verstellelement verstellbar gelagert sind; um auch hier einen möglichst einfachen Aufbau und damit geringe Bauabmessungen und Baukosten zu erreichen, wirken die Verstellelemente aller Friktionsrollensätze wiederum mit einem einzigen Steuerkurvenelement zusammen, welches mit einem Stellmotor verbunden ist.

Zur weiteren Vereinfachung der erfindungsgemäßen Einrichtung sind die Steuerkurvenelemente zur Betätigung der Schaltkupplungen einerseits und zum Verstellen andererseits zu einem einzigen Steuerkurvenelement zusammengefaßt, welches von einem Stellmotor angetrieben wird. Auf diese Weise kann trotz der Möglichkeit, die Friktionsrollensätze in eine Abhebestellung zu verschwenken, auf ein getrenntes Steuerkurvenelement und einen weiteren Stellmotor verzichtet werden.

Damit ein einziges Steuerkurvenelement die vielfältigen Steueraufgaben erfüllen kann, ist erfindungsgemäß vorgesehen, daß dieses Steuerkurvenelement als um seine Walzenachse drehbar gelagerte Steuerwalze ausgebildet ist und daß einerseits quer zur Walzenachse liegende Axialflächen und andererseits Umfangsflächen als Steuerflächen ausgebildet sind.

Bei einem Gerät mit zwei Vorratsstationen ist gemäß einer bevorzugten Ausbildung vorgehen, daß die Schaltkupplungen eine gemeinsame, mit dem Antriebsmotor drehverbundene Antriebskupplungsscheibe haben, der zwei jeweils an einer Seite der Antriebskupplungsscheibe angeordnete und zu dieser koaxiale, in Richtung der Scheibenachse verstellbare Abtriebskupplungsscheiben zugeordnet sind, welche jeweils mit einem der Friktionsrollensätze antriebsverbunden sind; die Antriebskupplungsscheibe und die Abtriebskupplungsscheiben haben jeweils zusammenwirkende Kupplungsflächen. Die zwischen den Abtriebskupplungsscheiben liegende Antriebskupplungsscheibe kann während eines Blattransportvorganges ständig umlaufen, wobei die Abtriebskupplungsscheiben jeweils bei Bedarf angekuppelt bzw. abgekuppelt werden. Da die Antriebskupplungsscheibe bei abgekuppelten Friktionsrollensätzen leer umläuft, kann sie ohne weiteres auch mit dem Hauptmotor für das weiterführende Blattransportsystem verbunden sein.

Die Abtriebskupplungsscheiben sind vorzugsweise jeweils durch Federmittel in Richtung zur Antriebskupplungsscheibe hin vorbelastet, wobei diese Federmittel die Kupplungskraft bestimmen. Zum Abkuppeln werden die Abtriebskupplungsscheiben durch an diesen angreifende Schalthebel in axialer Richtung außer Eingriff mit der Antriebskupplungsscheibe gebracht; die Schalthebel werden durch das zugeordnete Steuerkurvenelement betätigt, wie anhand eines Ausführungsbeispieles genauer dargelegt wird.

Die Friktionsrollensätze sind jeweils in eine Abhebestellung verschwenkbar, um beispielsweise das Einlegen von Blattmaterial zwischen die Friktionsrollen und die Gegenlager zu erleichtern oder um jede Einwirkung der Friktionsrollen auf durchlaufendes Blattmaterial auszuschließen, wenn das Blattmaterial von dem weiterführenden Blattransportsystem erfaßt ist. Die Friktionsrollensätze umfassen gemäß einer weiteren Ausgestaltung der Erfindung in an sich bekannter Weise eine oder mehrere über je einen Tragarm an einer Schwenkwelle angeordnete Rollen, wobei die Verstellelemente jeweils durch einen mit einer Schwenkachse verbundenen Verstellhebel gebildet sind, welcher mit dem zugeordneten Steuerkurvenelement zusammenwirkt.

Das Steuerkurvenelement zum Betätigen der Schaltkupplungen sowie das Steuerkurvenelement zum Verstellen der Friktionsrollen sind, wie bereits erwähnt, vorzugsweise zu einem einzigen Steuerkurvenelement zusammengefaßt, welches mit einem Stellmotor, vorzugsweise einem drehrichtungsumkehrbaren Schrittmotor, verbunden ist. Auf diese Weise kann das Steuerkurvenelement beispielsweise aus einer neutralen Mittelstellung in zwei Drehrichtungen verstellt werden, wobei bei jeder Drehrichtung einer der beiden Friktionsrollensätze angesteuert wird, wie anhand des Ausführungsbeispieles genauer erläutert wird.

Um die jeweilige Drehstellung des Steuerkurvenelementes festzustellen, sind in dieses vorzugsweise Sensorelemente eingebettet, die mit außerhalb des Steuerkurvenelementes angeordneten Sensorelementen zusammenwirken; die Sensorelemente sind mit einer Steuerung verbunden, die den Verstellmotor unter Verwendung der von den Sensorelementen kommenden Signale in ihre jeweiligen Stellungen einsteuert.

In einer weiteren Ausgestaltung der Erfindung ist vorgesehen, daß zumindest einzelne Steuerkurven der Steuerkurvenelemente mit Drehbegrenzungsanschlägen versehen sind, an die das mit diesen Steuerkurven zusammenwirkende Kurvenfolgerelement bei einer ausgewählten Endstellung des Steuerkurvenelementes zur Anlage kommt. Die Drehbegrenzungsanschläge gewährleisten absolut genaue Drehwinkelpositionen für das Steuerkurvenelement.

Weitere Einzelheiten, Vorteile und Merkmale ergeben sich aus der folgenden Beschreibung und der Zeichnung, auf die bezüglich der Offenbarung aller nicht im Text beschriebenen Einzelheiten ausdrücklich verwiesen wird. In der Zeichnung ist ein Ausführungsbeispiel der Erfindung dargestellt, welches im folgenden näher beschrieben wird. Es zeigen:
- Fig. 1: schematisch eine Draufsicht auf einen Teil eines zwei Friktionsrollensätze aufweisenden Gerätes mit Einrichtungen zum Ankuppeln der Friktionsrollen an einen Antriebsmotor sowie zum Abheben der Friktionsrollen von den Gegenlagern;
- Fig. 2: eine schematische Ansicht der Einrichtung der Fig. 1 in Richtung des Pfeiles II;
- Fig. 3: eine Einzelheit aus Fig. 2;
- Fig. 4: ein Steuerkurvenelement in zwei verschiedenen Seitenansichten;
- Fig. 5: eine Einzelheit aus Fig. 2;
- Fig. 6: ein Steuerkurvenelement in einer Frontansicht.

Die Fig. 1 und 2 zeigen schematisch einen Teil eines Druckers mit zwei Vorratsstationen 2 und 4, aus denen bandförmiges Blattmaterial abwechselnd dem weiterführenden Blatttransportsystem 6 des Druckers zugeführt werden kann. In Fig. 1, die in etwa eine Ansicht in Richtung des Pfeiles I der Fig. 2 zeigt, ist ein zum Blattransportsystem gehörender Friktionsrollensatz 8 dargestellt, welcher aus drei über Tragarme 10 auf einer Schwenkwelle 12 angeordneten Rollen 14 besteht; der Friktionsrollensatz 8 ist durch Verdrehen der Schwenkwelle 12 von einer als Gegenlager dienenden Platte 16 abhebbar, so daß Blattmaterial zwischen die Rollen 14 und die Platte 16 eingeführt werden kann. Die Rollen 14 sind in an sich bekannter Weise durch eine alle, Rollen mit einem Antrieb verbindende flexible Welle antreibbar, die die Abhebebewegung der Rollen 14 nicht behindert.

Die Vorratsstation 2 ist über einen Zuführkanal 18 mit dem Eingang des Blattransportsystems 6 verbunden. Dieser Zuführkanal 18 wird im wesentlichen durch zwei zueinander parallele Platten 20 und 22 gebildet. Die Platten 20, 22 bilden in dem der Vorratsstation 2 nahen Bereich einen Auffangtrichter für das Blattmaterial. Die Platte 20 weist Durchbrechungen 24 auf, durch die die Rollen 26 eines als Ganzes mit 28 bezeichneten Friktionsrollensatzes hindurchgreifen können. Die Platte 22 dient als Gegenlager für die Rollen 26. Die Rollen 26 sind über Tragarme 30 auf einer profilierten Schwenkwelle 32 befestigt, so daß sie durch Verdrehen der Schwenkwelle 32 aus der in Fig. 2 dargestellten, an dem Gegenlager 22 anliegenden Andruckstellung in eine Abhebestellung verschwenkt werden können, bei der sie den Zuführkanal 18 freigeben. Mit der Schwenkwelle 32 ist ein als Verstellelement dienender Verstellhebel 34 fest verbunden, dessen freies Ende einen Nockenfolgerstift 36 trägt, der mit einem Steuerkurvenelement 38 zusammenwirkt. Durch eine Drehung des Steuerkurvenelementes 38 kann der Friktionsrollensatz 28 wahlweise in seine Andruckstellung oder seine Abhebestellung verstellt werden.

Die zweite Vorratsstation 4 hat einen Zuführkanal 40, welcher in den Eingang des Blattransportsystems 6 mündet. Der Zuführkanal 40 ist ebenfalls aus zwei zueinander parallelen Platten 42, 44 gebildet, die in ihrem der Vorratsstation 4 nahen Bereich einen Auffangtrichter bilden, wie Fig. 2 zeigt.Die in Fig. 2 linke Platte 42 weist Durchbrechungen 46 auf, durch die Friktionsrollen 48 eines als Ganzes mit 50 bezeichneten Friktionsrollensatzes hindurchgreifen können. Die Friktionsrollen 48 sind über Tragarme 52 auf einer gemeinsamen, profilierten Schwenkwelle 54 angeordnet, so daß die Friktionsrollen 48 durch Verdrehen der Schwenkwelle 54 zwischen einer Andruckstellung und einer Abhebestellung verstellt werden können. Ein als Verstellelement dienender Verstellhebel 56 ist mit der Schwenkwelle 54 verbunden; dessen freies Ende trägt einen Nockenfolgerstift 58, welcher mit dem Steuerkurvenelement 38 zusammenwirkt, wie auch aus Fig. 1 ersichtlich ist.

Die Friktionsrollen 48 sind über eine gemeinsame, die Verstellbewegung des Friktionsrollensatzes 50 nicht behindernde flexible Welle 60 antreibbar. Die flexible Welle 60 trägt an ihrem in Fig. 1 linken Ende ein Antriebsritzel 62, welches in einer weiter unten beschriebenen Weise mit einem Antriebsmotor gekuppelt werden kann.

In Fig. 1 ist der in der durch den Pfeil I bezeichneten Blickrichtung (siehe Fig. 2) hintere Friktionsrollensatz 28 aus Gründen einer besseren Übersichtlichkeit nicht vollständig dargestellt; die strichpunktierte Linie 64 symbolisiert die Achse der Schwenkwelle 32 und die strichpunktierte Linie 66 symbolisiert die Achse der Friktionsrollen 26 bzw. einer diese antreibenden flexiblen Welle, die ebenfalls an ihrem in Fig. 1 linken Ende ein Antriebsritzel 68 trägt, welches in einer weiter unten beschriebenen Weise mit einem Antriebsmotor kuppelbar ist.

Die Kupplungsanordnung 70 bildet zwei Schaltkupplungen 72 bzw. 74 zum Ankuppeln der Antriebsritzel 68 bzw. 62 an einen Antriebsmotor. Sie umfaßt eine auf einer Lagerwelle 76 drehbar angeordnete Antriebskupplungsscheibe 78, die über eine Außenverzahnung mit einem von einem nicht dargestellten Antriebsmotor angetriebenen Antriebsritzel 80 in Eingriff ist. Das Antriebsritzel 80 kann beispielsweise über einen Riementrieb mit dem Antriebsmotor verbunden sein.

Die erste Schaltkupplung 72 umfaßt eine auf der Lagerwelle 76 in Richtung des Doppelpfeiles 82 verschiebbar und drehbar gelagerte Abtriebskupplungsscheibe 84, die über eine Außenverzahnung mit dem Abtriebsritzel 68 im Eingriff ist. Die Abtriebskupplungsscheibe 84 ist durch eine zur Lagerwelle 76 koaxiale Schraubenfeder 86 in Richtung zur Antriebskupplungsscheibe 78 vorgespannt.

Zwischen die Antriebskupplungsscheibe 78 und die Abtriebskupplungsscheibe 84 greift ein Schalthebel 88 ein, welcher um eine zur zeichenebene der Fig. 1 senkrechte Achse 90 verschwenkbar ist. Bei einer Verschwenkung im Gegenuhrzeigersinn hebt der Schalthebel 88 die Abtriebskupplungsscheibe 84 von der Antriebskupplungsscheibe 78 gegen die Kraft der Schraubenfeder 86 ab. Dadurch wird die Abtriebskupplungsscheibe 84 einerseits von der Antriebskupplungsscheibe 78 abgekuppelt und andererseits durch den an der Abtriebskupplungsscheibe 84 anliegenden Schalthebel 88 abgebremst. Das der Abtriebskupplungsscheibe 84 ferne Ende des Schalthebels 88 wirkt mit dem Steuerkurvenelement 38 zusammen, welches die Schwenkbewegung des Schalthebels 88 steuert. Die Breite der Verzahnungen der Abtriebskupplungsscheibe 84 einerseits und des Abtriebsritzels 68 andererseits ist so bemessen, daß diese bei jeder Verschiebestellung der Abtriebskupplungsscheibe im Eingriff bleiben.

Auf der in Fig. 1 rechten Seite der Antriebskupplungsscheibe 78 ist eine Abtriebskupplungsscheibe 92 angeordnet, die drehbar und in Richtung des Doppelpfeiles 82 verschiebbar auf der Lagerwelle 76 gelagert und mit dem Abtriebsritzel 62 in Eingriff ist. Sie wird durch eine Schraubenfeder 94 in Richtung zur Antriebskupplungsscheibe 78 vorgespannt und kann durch einen zwischen die Antriebskupplungsscheibe 78 und die Abtriebskupplungsscheibe 92 greifenden Schalthebel 96, welcher ebenfalls um die Achse 90 schwenkbar gelagert ist, ausgekuppelt und gebremst werden. Das der Abtriebskupplungsscheibe 92 ferne Ende des Schalthebels 96 wirkt wiederum mit dem Steuerkurvenelement 38 zusammen, welches die Schwenkbewegung des Schalthebels 96 steuert.

Aus dem Vorstehenden ergibt sich, daß die Friktionsrollensätze 28 und 50 durch eine entsprechende Einstellung des Steuerkurvenelementes 38 mittels der Schalthebel 88 und 96 wahlweise mit einem Antriebsmotor gekuppelt und mittels der Verstellhebel 34 bzw. 56 wahlweise in ihre Andruckstellung bzw. Abhebestellung verstellt werden können. Wie Fig. 1 erkennen läßt, ist das Steuerkurvenelement 38 als um seine Walzenachse 98 drehbare Steuerwalze ausgebildet. Es ist mit einer Umfangsnut 100 versehen, deren beide einander zugewandte Axialflächen 102 bzw. 104 als Steuerkurven ausgebildet sind, wie insbesondere Fig. 4 zeigt. Das Steuerkurvenelement 38 ist über einen Riemenantrieb 106 mit einem Schrittmotor 108 verbunden, welcher in beiden Drehrichtungen betrieben werden kann. An dem in Fig. 1 rechten Ende des Steuerkurvenelementes 38 ist an der Umfangsfläche eine Steuerkurve 126 ausgebildet, deren Form sich insbesondere aus den Fig. 5 und 6 ergibt. An dieser Steuerkurve liegen die Nockenfolgerstifte 36 bzw. 58 der Verstellhebel 34 bzw. 56 an. Diese Steuerkurve hat zwei zu einer axialen Symmetrieebene 110 des Steuerkurvenelementes 36 symmetrische Abschnitte, die im wesentlichen jeweils einem der Nockenfolgerstifte 36 bzw. 58 zugeordnet sind und damit zwei Steuerkurven bilden.

Fig. 3 zeigt beispielhaft den Schalthebel 88. Er ist als Blechstanz- und -biegeteil ausgebildet. Zwei aus der Zeichenebene der Fig. 3 aufgekantete Lappen 112 halten Lagerzapfen 114, über die der Schalthebel 88 in nicht näher dargestellter Weise um die Achse 90 schwenkbar ist. Der Schalthebel 88 hat in seinem in Fig. 3 oberen Bereich einen halbkreisförmigen Ausschnitt 116, der sich an einen Randbereich 118 der zugeordneten Abtriebskupplungsscheibe 84 anlegen kann. Dieser Randbereich 118 liegt radial außerhalb der mit der Antriebskupplungsscheibe 78 zusammenwirkenden Kupplungsfläche. An der in Fig. 3 unteren Seite des Schalthebels 88 ist ein Vorsprung 120 ausgebildet, welcher in die Umfangsnut 100 des Steuerkurvenelementes 38 eingreift und durch die Schraubenfeder 86 zur Anlage an der Axialfläche 102 gehalten wird. Wenn der Vorsprung 120 bei einer Drehung des Steuerkurvenelementes 38 in den vertieften Bereich 122 gleitet, wird der Schalthebel 88 in Fig. 1 im Uhrzeigersinn verschwenkt, so daß die Abtriebskupplungsscheibe 84 mit der Antriebskupplungsscheibe 78 gekuppelt wird. Der zweite Schalthebel 96 ist im wesentlichen gleich aufgebaut wie der Schalthebel 88, so daß sich eine nochmalige Beschreibung erübrigt. Wenn der an der Axialfläche 104 anliegende Vorsprung 121 des Schalthebels 96 in den vertieften Bereich 124 der Axialfläche 104 gleitet, wird der Schalthebel 96 in Fig. 1 im Gegenuhrzeigersinn verschwenkt, so daß die Abtriebskupplungsscheibe 92 durch die Schraubenfeder 94 zur Anlage an die Antriebskupplungsscheibe 78 gebracht und mit dieser gekuppelt wird.

Die vertieften Bereiche 122 und 124 sind in Umfangsrichtung der Umfangsnut 100 um einen Winkel α gegeneinander versetzt, wie Fig. 3 zeigt. Diese beiden Stellen werden mit A bzw. B bezeichnet. Wenn das Steuerkurvenelement 38 die in Fig. 3 dargestellte Mittelstellung einnimmt, liegen beide Vorsprünge 120 bzw. 121 auf nicht vertieften Bereichen der zugeordneten Axialflächen 102 bzw. 104 auf. Durch Verdrehen des Steuerkurvenelementes 38 in der einen oder der anderen Richtung um einen Winkel α/2 gelangt jeweils einer der beiden Vorsprünge 120, 121 in den zugeordneten vertieften Bereich A bzw. B, so daß jeweils eine der beiden Schaltkupplungen 72 bzw. 74 gekuppelt wird. Diese beiden Stellungen werden im folgenden mit "Stellung A" bzw. "Stellung B" bezeichnet.

Die an der in Fig. 1 rechten Seite des Steuerkurvenelementes 38 an dessen Umfangsfläche ausgebildete Steuerkurve 126 wird durch die Symmetrieebene 110 in zwei zu dieser symmetrische Abschnitte 126a und 126b geteilt, wobei der Nockenfolgerstift 36 dem Abschnitt 126a und der Nockenfolgerstift 58 dem Abschnitt 126b zugeordnet ist. Der Abschnitt 126a hat an einem Ende einen vertieften Bereich 128. Solange der Nockenfolgerstift 36 auf dem nicht vertieften Bereich des Abschnittes 126a aufliegt, ist der Friktionsrollensatz 28 in Fig. 5 im Uhrzeigersinn verschwenkt, d.h. an die Platte 22 angedrückt. Wenn der Nockenfolgerstift 36 in den vertieften Bereich 128 gleitet, wird der Friktionsrollensatz 28 im Gegenuhrzeigersinn von der Platte 22 abgehoben.

In entsprechender Weise hat der Abschnitt 126b einen vertieften Bereich 130; wenn der Nockenfolgerstift 58 in den vertieften Bereich 130 gleitet, wird der Friktionsrollensatz 50 in Fig. 5 im Gegenuhrzeigersinn verschwenkt und damit von der als Gegenlager dienenden Platte 44 abgehoben.

In den Fig. 5 und 6 befindet sich die zur Abhebesteuerung der Friktionsrollensätze 28, 50 dienende Steuerkurve 126 in einer Mittelstellung, bei der beide Friktionsrollensätze 28 bzw. 50 ihre Andrückstellung einnehmen. Durch eine Verdrehung des Steuerkurvenelementes 38 um den Winkel β wird der Friktionsrollensatz 28 abgehoben, durch eine Drehung um den Winkel γ wird der Friktionsrollensatz 50 abgehoben. In Fig. 6 ist auch noch einmal die Lage der Punkte A und B in Relation zur Lage der Steuerkurve 126 eingezeichnet.

Die Funktion der Einrichtung ist wie folgt:
Bei der in Fig. 3 dargestellten Mittelstellung des Steuerkurvenelementes 38 sind die beiden Schaltkupplungen 72 und 74 offen und die zugeordneten Abtriebskupplungsscheiben 84 bzw. 92 gebremst. Gleichzeitig sind die beiden Friktionsrollensätze 28 bzw. 50 in ihrer Andrückstellung.

Wenn Papiermaterial aus der Vorratsstation 2 dem Blattransportsystem 6 zugeführt werden soll, wird der Hauptmotor gestartet, so daß die Antriebskupplungsscheibe 78 umläuft. Sodann wird das Steuerkurvenelement 38 durch den Schrittmotor 108 um einen Winkel α/2 verdreht, wodurch die Schaltkupplung 72 gekuppelt und der Friktionsrollensatz 28 angetrieben wird. Sobald das Blattmaterial von dem Blattransportsystem 6 erfaßt ist, wird das Steuerkurvenelement 38 in der gleichen Richtung weitergedreht, wobei der Vorsprung 120 des Schalthebels 88 den vertieften Bereich 124 wieder verläßt, so daß die Schaltkupplung 72 wieder gelöst wird; schließlich gelangt der Nockenfolgerstift 36 in den vertieften Bereich 128 der Schaltkurve 126, so daß der Friktionsrollensatz 28 in die Abhebestellung verschwenkt wird. Auf diese Weise wird der Weitertransport des Blattmaterials in eindeutiger Weise nur durch das Blattransportsystem 6 besorgt, so daß ein Spannen oder Aufwölben des Blattmaterials vermieden wird. Während dieser ganzen Zeit bleibt der Vorsprung 121 des anderen Schalthebels 96 auf einem nicht vertieften Bereich der Axialfläche 102 und der Nockenfolgerstift 58 auf einem nicht vertieften Bereich der Steuerkurve 126, d.h. die Schaltkupplung 74 ist gelöst und gebremst und der Friktionsrollensatz 50 ist in Andrückstellung, so daß zwischen den Friktionsrollen 48 und der Platte 44 befindliches Blattmaterial festgehalten wird.

Wenn das Zuführen von Blattmaterial aus der Vorratsstation 2 beendet werden soll, wird der Friktionsrollensatz 26 durch zurückdrehen des Steuerkurvenelementes 38 wieder angelegt, die Drehrichtung des Hauptantriebsmotors umgekehrt und die Schaltkupplung 72 wieder eingekuppelt, bis das Blattmaterial so weit zurückgezogen ist, daß es ein Zuführen von Blattmaterial aus der zweiten Vorratsstation 4 nicht behindert.

Zum Zuführen von Blattmaterial aus der zweiten Vorratsstation 4 wird das Steuerkurvenelement 38 in der anderen Drehrichtung gedreht; im übrigen läuft der Vorgang in der bereits beschriebenen Weise ab.

Das Steuerkurvenelement 38 kann demnach aus der in den Fig. 3, 5 und 6 dargestellten Mittelstellung, bei der beide Friktionsrollensätze sich in Andruckstellung befinden und abgekuppelt sind, im Uhrzeigersinn in die Stellung A verstellt werden, bei der der Friktionsrollensatz 28 an den Antriebsmotor angekuppelt wird, sowie in die durch den vertieften Bereich 128 definierte Endstellung, bei der der Friktionsrollensatz 28 wieder abgekuppelt und gleichzeitig in Abhebestellung ist. In gleicher Weise kann das Steuerkurvenelement 38 im Gegenuhrzeigersinn in die Stellung B verdreht werden, bei der der Friktionsrollensatz 50 sich in Andruckstellung befindet und angekuppelt ist, sowie in eine durch den vertieften Bereich 130 definierte Endstellung, bei der der Friktionsrollensatz 50 abgekuppelt und in Abhebestellung ist.

## Patentansprüche

1. Einrichtung zum Zuführen von einzelblattförmigem oder bahnförmigem Blattmaterial zu einer nachgeordneten Bearbeitungsstation eines Gerätes, beispielsweise eines Druckers, umfassend mehrere jeweils einer Blattmaterial-Vorratsstation (2, 4) zugeordnete Friktionsrollensätze (28, 50), die jeweils über eine zugeordnete Schaltkupplung (72, 74) an einen gemeinsamen Antriebsmotor ankuppelbar sind, dadurch **gekennzeichnet**, daß die Schaltkupplungen (72, 74) jeweils ein Kupplungsbetätigungselement (88, 96) aufweisen, das mit einer allen Betätigungselementen gemeinsamen Steuerkurvenanordnung (102, 104) zusammenwirkt, daß die Friktionsrollensätze (28, 50) jeweils mittels eines zugeordneten Verstellelementes (34, 56) zwischen einer Andruckstellung und einer Abhebestellung verstellbar sind, wobei die Verstellelemente (34, 56) mit einer gemeinsamen Steuerkurvenanordnung (126a, 126b) zusammenwirken, und daß die Steuerkurvenanordnungen (102, 104; 126a, 126b) für die Betätigungselemente (88, 96) und die Verstellelemente (34, 56) in einem einzigen Steuerkurvenelement (38) zusammengefaßt sind, welches mit einem vorzugsweise drehrichtungsumkehrbaren Antriebsmotor (108) verbunden ist.

2. Einrichtung nach Anspruch 1, dadurch **gekennzeichnet**, daß das Steuerkurvenelement (38) als um seine Walzenachse (98) drehbar gelagerte Steuerwalze ausgebildet ist und daß einerseits quer zur Walzenachse (98) liegende Axialflächen (102, 104) und andererseits Umfangsflächen (126) als Steuerflächen ausgebildet sind.

3. Einrichtung nach Anspruch 1 oder 2, für ein Gerät mit zwei Vorratsstationen denen jeweils ein Friktionsrollensatz zugeordnet ist, dadurch **gekennzeichnet**, daß die Schaltkupplungen (72, 74) eine gemeinsame, mit dem Antriebsmotor drehverbundene Antriebskupplungsscheibe (78) haben, der zwei jeweils an einer Seite der Antriebskupplungsscheibe (78) angeordnete und zu dieser koaxiale, in Richtung der Kupplungsscheibenachse verstellbare Abtriebskupplungsscheiben (84, 92) zugeordnet sind, welche jweils mit einem der Friktionsrollensätze (28, 50) antriebsverbunden sind.

4. Einrichtung nach Anspruch 3, dadurch **gekennzeichnet**, daß die Antriebskupplungsscheibe (78) über eine Umfangsverzahnung mit einem mit dem Antriebsmotor verbundenen Antriebsritzel (80) in Eingriff ist, und daß die Abtriebskupplungsscheiben (84, 92) jeweils über eine Umfangsverzahnung mit je einem mit dem zugeordneten Friktionsrollensatz (28, 50) verbundenen Abtriebsritzel (68, 62) in Eingriff sind, wobei die Breite dieser Umfangsverzahnung jeweils größer als der axiale Verstellbereich der Abtriebskupplungsscheiben (84, 92) ist.

5. Einrichtung nach Anspruch 3 oder 4, dadurch **gekennzeichnet**, daß die Abtriebskupplungsscheiben (84, 92) jeweils durch Federmittel (86, 94) in Richtung zur Antriebskupplungsscheibe (78) vorbelastet sind und daß jeder Abtriebskupplungsscheibe (84, 92) ein an dieser angreifender und im wesentlichen radial ausgerichteter, um eine im wesentlichen quer zur Kupplungsscheibenachse stehende Schwenkachse (90) schwenkbarer Schalthebel (88, 96) zugeordnet ist, wobei die Schalthebel (88, 96) mit dem Steuerkurvenelement (38) zusammenwirken, und wobei die Schalthebel (88, 96) vorzugsweise als zweiarmige Hebel ausgebildet sind mit je einem zur Anlage an der zugeordneten Abtriebskupplungsscheibe (84, 92) und einem zur Anlage an einer zugeordneten Schaltkurve (102, 104) des Steuerkurvenelementes (38) bestimmten Ende.

6. Einrichtung nach Anspruch 5, dadurch **gekennzeichnet**, daß die Schalthebel (88, 96) jeweils zwischen die zugeordnete Antriebskupplungsscheibe (84, 92) und die gemeinsame Antriebskupplungsscheibe (78) eingreifen und zur Anlage an einem radial außerhalb der Kupplungsflächen liegenden Randbereich (118) der jeweiligen Antriebskupplungsscheibe (84) ausgelegt sind.

7. Einrichtung nach Anspruch 5 oder 6, dadurch **gekennzeichnet**, daß das Steuerkurvenelement (38) als Steuerwalze mit einer parallel zur Kupplungssscheibenachse angeordneten Walzenachse (98) ausgebildet ist und eine Umfangsnut (100) aufweist, deren einander zugewandte Axialflächen (102, 104) als Schaltkurven für je einen der beiden Schalthebei (88, 96) ausgebildet sind.

8. Einrichtung nach einem der Ansprüche 3 bis 7, dadurch **gekennzeichnet**, daß die Friktionsrollensätze (50) jeweils eine oder mehrere über einen Tragarm (52) an einer Schwenkwelle (54) angeordnete Rollen (48) umfassen und daß die Verstellelemente jeweils durch einen mit einer Schwenkwelle (54) verbundenen Verstellhebel (56) gebildet sind, welcher mit dem Steuerkurvenelement (38) zusammenwirkt, wobei die jeweilige Schwenkwelle (54) vorzugsweise durch Federmittel in Richtung einer Andruckstellung der Rollen (48) vorbelastet ist und der mit der Schwenkwelle (54) verbundene Verstellhebel (56) mit seinem freien Ende an einer zugeordneten Steuerkurve (126) des Steuerkurvenelementes (38) anliegt.

9. Einrichtung nach Anspruch 8, dadurch **gekennzeichnet**, daß das Steuerkurvenelement (38) mit einer parallel zur Schwenkwelle (54) ausgerichteten Walzenachse (98) angeordnet ist und daß der Verstellhebel (56) an einer als Steuerkurve (126) ausgebildeten Umfangsfläche der Steuerwalze (38) anliegt.

10. Einrichtung nach einem der Ansprüche 1 bis 9, dadurch **gekennzeichnet**, daß in das Steuerkurvenelement (38) jeweils Sensorelemente eingebettet sind, die mit unterhalb des Steuerkurvenelementes (38) angeordneten Sensorelementen zur Drehlagenbestimmung des Steuerkurvenelementes (38) zusammenwirken, und daß die Sensorelemente mit einer Steuerung für die Ansteuerung des Verstellmotors (108) verbunden sind.

11. Einrichtung nach einem der Ansprüche 1 bis 10, dadurch **gekennzeichnet**, daß zumindest einzelne Steuerkurven (126) des Steuerkurvenelementes (38) mit Drehbegrenzungsanschlägen (128, 129) versehen sind, an die das mit diesen Steuerkurven zusammenwirkende Kurvenfolgerelement (36, 58) bei einer ausgewählten Endstellung des Steuerkurvenelementes (38) zur Anlage kommt.

## Claims

1. Device for feeding sheet material in single sheet form or web form to a downstream processing station in a machine, for example a printer, comprising a plurality of friction roller sets (28, 50) which are each allocated to a sheet material magazine station (2, 4) and are each able to be coupled via an associated clutch (72, 74) to a common drive motor, characterized in that the clutches (72, 74) are each provided with a clutch actuator (88, 96) which cooperates with a control cam arrangement (102, 104) common to all the actuators, in that the friction roller sets (28, 50) are each able to be moved, with the aid of an associated shift member (34, 56), between a pressure position and a liftoff position, said shift members (34, 56) cooperating with a common control cam arrangement (126a, 126b), and in that the control cam arrangements (102, 104; 126a, 126b) for the actuators (88, 96) and the shift members (34, 56) are combined in a single control cam member (38) which is connected to a drive motor (108) whose direction of rotation is preferably reversible.

2. Device according to Claim 1, characterized in that the control cam member (38) is in the form of a control roller mounted for rotation about its roller axis (98), and in that axial surfaces (102, 104) lying transversely to the roller axis (98), on the one hand, and peripheral surfaces (126), on the other hand, are formed as control surfaces.

3. Device according to Claim 1 or 2, for a machine having two magazine stations with each of which a friction roller set is associated, characterized in that the clutches (72, 74) have a common driving clutch disc (78) which is connected for rotation to the drive motor and with which are associated two driven clutch discs (84, 92), which are disposed one each side of the driving clutch disc (78), are coaxial with the latter and are movable in the direction of the clutch disc axis and each of which is drivingly connected to one of the friction roller sets (28, 50).

4. Device according to Claim 3, characterized in that the driving clutch disc (78) meshes by means of peripheral toothing with a drive pinion (80) connected to the drive motor, and in that the driven clutch discs (84, 92) each mesh by means of peripheral toothing with one drive pinion (68, 62) connected to the associated friction roller set (28, 50), the width of said peripheral toothing being in each case greater than the axial shift range of the driven clutch discs (84, 92).

5. Device according to Claim 3 or 4, characterized in that the driven clutch discs (84, 92) are in each case preloaded by spring means (86, 94) in the direction of the driving clutch disc (78), and in that each driven clutch disc (84, 92) has associated with it a control lever (88, 96) which acts on said clutch disc, is aligned substantially radially and is swivellable about a swivel axis (90) extending substantially transversely to the clutch disc axis, the control levers (88, 96) cooperating with the control cam member (38) and preferably being in the form of two-armed levers, each of which has an end intended to bear against the associated driven clutch disc (84, 92) and an end intended to bear against an associated control cam (102, 104) of the control cam member (38).

6. Device according to Claim 5, characterized in that the control levers (88, 96) engage in each case between the associated driving clutch disc (84, 92) and the common driving clutch disc (78) and are designed to bear against an edge region (118), lying radially outside the coupling surfaces, of the respective driving clutch disc (84).

7. Device according to Claim 5 or 6, characterized in that the control cam member (38) is in the form of a control roller having a roller axis (98) disposed parallel to the clutch disc axis and has a peripheral groove (100) whose mutually facing axial surfaces (102, 104) are in the form of control cams for, in each case, one of the two control levers (88, 96).

8. Device according to one of Claims 3 to 7, characterized in that the friction roller sets (50) comprise in each case one or more rollers (48) mounted by means of a carrier arm (52) on a swivelling shaft (54), and in that the shift members are each formed by a shift lever (56) which is connected to a swivelling shaft (54) and cooperates with the control cam member (38), each swivelling shaft (54) preferably being preloaded by spring means in the direction of a pressure position of the rollers (48), and the shift lever (56) connected to the swivelling shaft (54) bearing by its free end against an associated control cam (126) of the control cam member (38).

9. Device according to Claim 8, characterized in that the control cam member (38) is disposed with a roller axis (98) aligned parallel to the swivelling shaft (54), and in that the shift lever (56) bears against a peripheral surface, formed as a control cam (126), of the control roller (38).

10. Device according to one of Claims 1 to 9, characterized in that sensor members are embedded in each case in the control cam member (38) and cooperate with sensor members disposed under the control cam member (38) to determine the rotational position of the control cam member (38), and in that the sensor members are connected to a control means for operating the shift motor (108).

11. Device according to one of Claims 1 to 10, characterized in that at least some of the control cams (126) of the control cam member (38) are provided with rotation limiting stops (128, 129), against which the cam follower member (36, 58) cooperating with said control cams comes to lie in a selected end position of the control cam member (38).

## Revendications

1. Dispositif d'amenée d'un matériau en forme de feuilles individuelles ou en forme de bande à un poste de traitement d'un appareil en aval, par exemple d'une imprimante, comprenant plusieurs jeux de rouleaux de friction (28, 50) associés respectivement à un poste (2, 4) de réserve du matériau en feuille et qui peuvent être couplés à un moteur commun d'entraînement respectivement par l'intermédiaire d'un embrayage (72, 74) associé, caractérisé par le fait que les embrayages (72,74) comportent chacun un élément (88, 96) d'actionnement d'embrayage, qui coopère avec un dispositif (102, 104) à cames de commande commun à tous les éléments d'actionnement, que les jeux (28,50) de rouleaux de friction peuvent être déplacés respectivement au moyen d'un élément (34, 56) de réglage associé entre une position de serrage et une position d'écartement, les éléments (34, 56) de réglage coopérant avec un dispositif (126a, 126b) commun à cames de commande, et que les dispositifs (102, 104; 126a, 126b) à cames de commande pour les éléments (88, 96) d'actionnement et les éléments (34, 56) de réglage sont rassemblés dans un élément (38) unique à cames de commande, qui est relié à un moteur (108) d'entraînement, dont le sens de rotation peut être de préférence inversé.

2. Dispositif suivant la revendication 1, caractérisé par le fait que l'élément (38) à cames de commande est agence sous la forme d'un cylindre de commande monté rotatif autour de son axe (98) et que d'une part des surfaces (102, 104) axiales et disposées transversalement à l'axe (98) du cylindre et d'autre part des surfaces (126) circonférentielles forment des surfaces de commande.

3. Dispositif suivant la revendication 1 ou 2 pour un appareil comportant deux postes de réserve, à chacun desquels est associé un jeu de rouleaux de friction, caractérisé par le fait que les embrayages (72, 74) ont un disque (78) d'embrayage d'entrée commun, qui est solidaire en rotation du moteur d'entraînement et auquel sont associés deux disques (84, 92) d'embrayage de sortie, qui sont disposés chacun d'un côté de ce disque (78) d'embrayage d'entrée, qui lui sont coaxiaux, qui sont déplaçables dans la direction de l'axe des disques d'embrayage et qui sont reliés selon une liaison motrice respectivement à l'un des jeux de rouleaux de friction (28, 50).

4. Dispositif suivant la revendication 3, caractérisé par le fait que le disque (78) d'embrayage d'entrée engrène, par l'intermédiaire d'une denture circonférentielle, dans un pignon d'entraînement (80) relié au moteur d'entraînement, et que les disques (84, 92) d'embrayage de sortie engrènent chacun par l'intermédiaire d'une denture circonférentielle dans un pignon (68, 62) de sortie, qui est relié au jeu (28, 50) associé de rouleaux de friction, la largeur de cette denture circonférentielle étant respectivement plus grande que la plage axiale de réglage des disques (84, 92) d'embrayage de sortie.

5. Dispositif suivant la revendication 3 ou 4, caractérisé par le fait que les disques (84, 92) d'embrayage de sortie sont précontraints respectivement par des moyens (86, 94) élastiques en direction du disque (78) d'embrayage d'entrée et qu'à chaque disque (84, 92) d'embrayage mené est associé un levier de commande (88, 96), qui attaque ce disque, qui est dirigé sensiblement radialement et qui peut pivoter autour d'un axe de pivotement (90) sensiblement transversal à l'axe du disque d'embrayage, les leviers de commande (88, 96) coopérant avec l'élément (38) à came de commande, et ayant de préférence sous la forme de leviers à deux bras comportant chacun une extrémité qui est destinée à s'appliquer sur le disque (84, 92) d'embrayage de sortie associé et une extrémité destinée à s'appliquer sur une came (102, 104) de commande associée de l'élément (38) à cames de commande.

6. Dispositif suivant la revendication 5, caractérisé par le fait que les leviers de commande (88, 96) s'engagent respectivement entre le disque (84, 92) d'embrayage d'entrée associé et le disque (78) d'embrayage d'entrée commun et sont conçus pour s'appliquer sur une zone marginale (118), de leur disque (84) d'embrayage d'entrée, qui est située radialement à l'extérieur des surfaces d'accouplement.

7. Dispositif suivant la revendication 5 ou 6, caractérisé par le fait que l'élément (38) à cames de commande a la forme d'un cylindre de commande ayant un axe (98) parallèle à l'axe du disque d'embrayage et comporte une gorge (100) circonférentielle, dont les surfaces (102, 104) axiales, qui sont tournées l'une vers l'autre, forment des cames de commande pour respectivement l'un des deux leviers de commande (88, 96).

8. Dispositif suivant l'une des revendications 3 à 7, caractérisé par le fait que les jeux (50) de rouleaux de friction comportent respectivement un ou plusieurs rouleaux (48) montés par l'intermédiaire d'un bras de support (52), sur un arbre de pivotement (54), et que les éléments de réglage sont formés chacun par un levier de réglage (56) relié à un arbre de pivotement (54) et qui coopère avec l'élément (38) à cames de commande, l'arbre de pivotement (54) étant précontraint de préférence par des moyens élastiques en direction d'une position de serrage des rouleaux (48), et le levier de réglage (56), qui est relié à l'arbre de pivotement (54), s'applique par son extrémité libre sur une came (126) de commande (38) associée de l'élément à cames de commande.

9. Dispositif suivant la revendication 8, caractérisé par le fait que l'élément (38) à cames de commande est disposé de telle sorte que l'axe (98) du cylindre est parallèle à l'arbre de pivotement (54) et que le levier de réglage (56) s'applique sur une surface circonférentielle du cylindre de commande (38) formant une came de commande (126).

10. Dispositif suivant l'une des revendications 1 à 9, caractérisé par le fait que dans l'élément (38) à cames de commande sont insérés respectivement des éléments formant capteurs, qui coopèrent avec des éléments formant capteurs disposés au-dessous de l'élément à cames de commande (38), pour déterminer la position en rotation de l'élément à cames de commande, et que les éléments formant capteurs sont reliés à une unité de commande destinée à commander le servomoteur (108).

11. Dispositif suivant l'une des revendications 1 à 10, caractérisé par le fait qu'au moins certaines des cames (126) individuelles de commande de l'élément à cames de commande (38) sont munies de butées (128, 129) de limitation en rotation sur lesquelles l'élément suiveur de came (36, 58), qui coopère avec ces cames de commande, vient s'appliquer lorsque l'élément (38) à cames de commande est dans une position d'extrémité sélectionnée.
